# EUROPÄISCHE PATENTSCHRIFT

(11) **EP 2 951 371 B1**
(45) Veröffentlichungstag und Bekanntmachung des Hinweises auf die Patenterteilung: **08.05.2019**
(21) Anmeldenummer: 13830172.6
(22) Anmeldetag: 22.11.2013
(51) Int. Cl.: E05B 81/16, E05B 81/14, E05B 77/02

(54) **KRAFTFAHRZEUGTÜRVERSCHLUSS**
MOTOR VEHICLE DOOR LOCK
MÉCANISME DE FERMETURE DE PORTE DE VÉHICULE

(30) Priorität: 22.11.2012 DE 102012111298
(43) Veröffentlichungstag der Anmeldung: 09.12.2015
(73) Patentinhaber: Kiekert Aktiengesellschaft, 42579 Heiligenhaus (DE)
(72) Erfinder: BARMSCHEIDT, Christian, 47178 Duisburg (DE)
(86) Internationale Anmeldenummer: PCT/DE2013/000701
(87) Internationale Veröffentlichungsnummer: WO 2014/079411

(56) Entgegenhaltungen:
- WO-A1-02/31298
- DE-B3- 10 258 646
- DE-U1-202010 013 611
- GB-A- 2 474 846

## Beschreibung

Die Erfindung betrifft einen Kraftfahrzeugtürverschluss, mit einem Gesperre, einer Betätigungshebelkette und einem Antrieb zum elektrischen Öffnen des Gesperres, wobei ein zusätzlicher Antrieb vorgesehen ist, welcher die Betätigungshebelkette bedarfsweise in ihre Stellung "verriegelt" überführt, in der die Betätigungshebelkette mechanisch unterbrochen ist.

Ein Kraftfahrzeugtürverschluss des eingangs beschriebenen Aufbaus wird in dem Gebrauchsmuster DE 20 2010 013 611 U1 beschrieben. Hier geht es insgesamt darum, den konstruktiven Aufbau bei identischem Funktionsumfang zu reduzieren, das heißt im Rahmen einer zusätzlichen Sicherheitsfunktion durch eine Kupplung im Antriebsstrang zwischen einem sogenannten OBW-Antrieb (Open By Wire) und einer Sperrklinke zu realisieren. Tatsächlich wird bei dem bekannten Kraftfahrzeugtürschloss so vorgegangen, dass eine schaltbare Kupplung zwischen einem Betätigungshebel und einem Auslösehebel einer Schlossmechanik vorgesehen ist. Die Kupplung lässt sich in einen ersten Kupplungszustand "entriegelt" und in einen zweiten Kupplungszustand "verriegelt" bringen.

Eine manuelle Betätigung des Betätigungshebels in der Stellung "entriegelt" der Kupplung sorgt über den Auslösehebel für ein manuelles Ausheben der Sperrklinke. Die Kupplung lässt sich darüber hinaus in einen dritten Kupplungszustand "OBW" bringen. Ausschließlich in diesem Zustand wird der Auslösehebel durch den OBW-Antrieb motorisch betätigt.

Bei einem Kraftfahrzeugtürverschluss entsprechend der WO 02/31298 A1 der Anmelderin ist nicht nur ein elektrisches Öffnen des Gesperres möglich, sondern wird zur Notöffnung des Gesperres zugleich eine mechanische Verbindung zwischen einem Betätigungshebel und dem Gesperre eingerichtet. Man spricht in diesem Kontext auch von der sogenannten temporären Crashredundanz (TCR). Das heißt, auch in einem sogenannten Notbetrieb oder bei einer Notöffnung beispielsweise im Crashfall ist sichergestellt, dass das Gesperre mechanisch geöffnet werden kann, nämlich mit Hilfe eines Betätigungshebels der Betätigungshebelkette.

Das elektrische Öffnen eines Gesperres mit Hilfe des elektrischen Antriebes wird regelmäßig so bewerkstelligt, dass ein Bediener beispielsweise einen Türaußengriff oder auch einen Türinnengriff beaufschlagt. Daraus resultiert regelmäßig eine Schalterbetätigung, die als Öffnungswunsch interpretiert wird. Als Folge hiervon wird ein Öffnungssignal erzeugt, welches dazu führt, dass der elektrische Antrieb zum elektrischen Öffnen des Gesperres bestromt wird. Um an dieser Stelle Fehlbestromungen schon vom Ansatz her auszuschleißen, werden in der Praxis beispielsweise Blockierelemente eingesetzt. Das betreffende Blockierelement sorgt für eine mechanische Sicherung des elektrischen Antriebes.

Erst wenn das Blockierelement den elektrischen Antrieb freigibt, kann der elektrische Antrieb das Gesperre elektrisch öffnen. Die Freigabe des Blockierelementes ist regelmäßig an eine mechanische Beaufschlagung mit Hilfe des Türaußengriffes oder des Türinnengriffes gekoppelt. Das heißt, der Türaußengriff oder auch der Türinnengriff ist mechanisch mit dem Blockierelement verbunden und sorgt dafür, dass das Blockierelement den elektrischen Antrieb freigibt, damit dieser in öffnendem Sinne auf das Gesperre arbeiten kann. Das hat sich grundsätzlich bewährt.

In der Praxis ergeben sich allerdings zunehmend Anforderungen dahingehend, den Antrieb zum elektrischen Öffnen des Gesperres fernzubedienen. In diesem Fall fällt eine mechanische Beaufschlagung weg, weil letztendlich die zugehörige Kraftfahrzeugtür elektrisch und fernbedienbar geöffnet werden soll, und zwar ohne das zusätzlich beispielsweise ein Außentürgriff eine Betätigung erfährt. Hierfür existieren bisher keine überzeugenden Lösungen.

Der Erfindung liegt das technische Problem zugrunde, einen derartigen Kraftfahrzeugtürverschluss so weiterzuentwickeln, dass eine Lösung zur Verfügung gestellt wird, die grundsätzlich auch eine Fernbedienung ermöglicht, wobei zusätzlich im Notöffnungsbetrieb ein mechanisches Öffnen des Gesperres gelingen soll.

Zur Lösung dieser technischen Problemstellung ist ein gattungsgemäßer Kraftfahrzeugtürverschluss im Rahmen der Erfindung dadurch gekennzeichnet, dass die Betätigungshebelkette durchweg ihre Position "verriegelt" beibehält und erst wenn die Position "verriegelt" der Betätigungshebelkette erreicht ist, ein Öffnungssignal für den Antrieb zum elektrischen Öffnen des Gesperres erzeugt wird, wobei nur im Falle einer Notöffnung bzw. im Crashfall die Betätigungshebelkette wirksam ist und zuvor in ihre Stellung "entriegelt" überführt wird, in der das Gesperre mechanisch über die Betätigungshebelkette geöffnet werden kann, damit beispielsweise Rettungspersonal eine zugehörige Kraftfahrzeugtür öffnen kann.

Im Rahmen der Erfindung ist folglich sichergestellt, dass sich die Betätigungshebelkette durchweg in ihrer Stellung "verriegelt" befindet, und zwar auch dann, wenn der elektrische Antrieb zum elektrischen Öffnen des Gesperres bestromt wird. Nur im Falle einer Notöffnung bzw. im Crashfall wird so vorgegangen, dass die Betätigungshebelkette zuvor in ihre Stellung "entriegelt" überführt wird, damit beispielsweise Rettungspersonal eine zugehörige Kraftfahrzeugtür öffnen kann. Dazu muss lediglich ein Türgriff mechanisch beaufschlagt werden.

Das heißt, der erfindungsgemäße Kraftfahrzeugtürverschluss verfügt über die zuvor bereits beschriebene "temporäre Crash-Redundanz" (TCR). Bei einem Unfall stellt hierzu der elektrische Antrieb zum elektrischen Öffnen des Gesperres im dann ablaufenden Notbetrieb sicher, dass das Gesperre mechanisch redundant geöffnet werden kann. Das geschieht unabhängig von dem elektrischen Antrieb.

Im Rahmen der Erfindung wird nun sichergestellt, dass das elektrische Öffnen des Gesperres mit Hilfe des Antriebes immer und erst dann erfolgen kann, wenn ein entsprechendes Öffnungssignal erzeugt wird. D. h., das Verriegeln und das elektrische Öffnen sind derart miteinander verknüpft, dass kein mechanisches Verriegeln möglich ist ohne zu öffnen. Das Öffnungssignal ist daran gekoppelt, dass zuvor die Betätigungshebelkette ihre Stellung "verriegelt" einnimmt bzw. in diese Stellung überführt wird. Selbstverständlich braucht in diesem Kontext der zusätzliche Antrieb nicht auf die Betätigungshebelkette mechanisch einwirken, sofern diese bereits ihre Stellung "verriegelt" eingenommen hat. Das heißt, der zusätzliche Antrieb überführt die Betätigungshebelkette bedarfsweise in ihre Stellung "verriegelt".

Erst wenn die Position "verriegelt" der Betätigungshebelkette erreicht ist, wird das bereits angesprochene Öffnungssignal erzeugt, welches letztlich dazu führt, dass der elektrische Antrieb zum elektrischen Öffnen des Gesperres bestromt wird.

Das heißt, die Betätigungshebelkette behält durchweg ihre Position "verriegelt" bei. Auf diese Weise wird eine Entriegelungssperre realisiert, welche dafür sorgt, dass die Betätigungshebelkette in der Stellung "verriegelt" gehalten wird. Dadurch können etwaige mechanische Beaufschlagungen der Betätigungshebelkette nicht in eine Öffnung des Gesperres umgesetzt werden. Außerdem kann auch der elektrische Antrieb zum elektrischen Öffnen des Gesperres hierfür nicht sorgen, weil das Öffnungssignal fehlt. Es ist also eine maximale Sicherheit gegeben.

Zugleich eröffnet die Erfindung die Möglichkeit, den Antrieb zum elektrischen Öffnen des Gesperres fernzubedienen. Denn dazu wird letztendlich der zusätzliche Antrieb beaufschlagt, welcher die Betätigungshebelkette bedarfsweise in ihre Stellung "verriegelt" überführt. Zugleich sorgt die Beaufschlagung des zusätzlichen Antriebes dafür, dass das notwendige Öffnungssignal erzeugt wird, damit der Antrieb zum elektrischen Öffnen des Gesperres überhaupt loslaufen kann. Das Öffnungssignal wird selbstverständlich erst dann erzeugt, wenn die Betätigungshebelkette ihre Stellung "verriegelt" erreicht hat. Zu diesem Zweck ist der zusätzliche Antrieb so ausgelegt, dass seine Beaufschlagung in Richtung "verriegelt" der Betätigungshebelkette am Ende des Stellweges zugleich das betreffende Öffnungssignal erzeugt.

Weitere Einzelheiten und vorteilhafte Ausgestaltungen werden in den Unteransprüchen beschrieben. Im Folgenden wird die Erfindung anhand einer lediglich ein Ausführungsbeispiel darstellenden Zeichnung näher erläutert; es zeigen:
- Fig. 1 bis 3: den erfindungsgemäßen Kraftfahrzeugtürverschluss in verschiedenen Funktionsstellungen.

In den Figuren ist ein Kraftfahrzeugtürverschluss dargestellt, welcher mit einem nicht explizit gezeigten Gesperre aus im Wesentlichen Drehfalle und Sperrklinke ausgerüstet ist. Zur Beaufschlagung des Gesperres verfügt der Kraftfahrzeugtürverschluss über einen Auslösehebel 1. Der Auslösehebel 1 ist zusammen mit einem Blockierelement bzw. Blockierhebel 2 um eine gemeinsame Achse 3 drehbar in einem Schlossgehäuse 4 gelagert.

Zum Öffnen des Gesperres ist es erforderlich, den Auslösehebel 1 um seine Achse 3 im Uhrzeigersinn zu verschwenken, wie ein zugehöriger Pfeil in der Fig. 1 andeutet. Um diese Schwenkbewegung des Auslösehebels 1 im Uhrzeigersinn zu bewerkstelligen, ist ein Antrieb 4, 5 vorgesehen, welcher zum elektrischen Öffnen des Gesperres dient. Der Antrieb 4, 5 setzt sich aus einem Elektromotor 4 sowie einer Abtriebsscheibe 5 zusammen, die vom Elektromotor 4 initiierte Drehbewegungen im Uhrzeigersinn und im Gegenuhrzeigersinn um ihre Achse 6 vollführen kann.

Eine Bewegung der Abtriebsscheibe 5 im Gegenuhrzeigersinn um ihre Achse 6 sorgt dafür, dass eine in Aufsicht an der Rückseite vorgesehene Kontur mit dem Auslösehebel 1 derart wechselwirkt, dass der Auslösehebel 1 um seine Achse 3 im Uhrzeigersinn verschwenkt wird (vgl. Fig. 1). Als Folge hiervon wird das Gesperre geöffnet, in dem der Auslösehebel 1 die Sperrklinke des Gesperres von der zugehörigen Drehfalle wegschwenkt und die Drehfalle federunterstützt öffnet. Ein zuvor von der Drehfalle gefangener Schließbolzen kommt frei. - Die Uhrzeigersinnbewegung der Abtriebsscheibe 5 korrespondiert dagegen zur Notöffnung und gleichzeitig dazu, dass das Gesperre mechanisch geöffnet werden kann.

Ergänzend zu dem bereits angesprochenen Antrieb 4, 5 zum elektrischen Öffnen des Gesperres erkennt man einen erfindungsgemäß eingesetzten zusätzlichen Antrieb 7, 8, welcher vergleichbar wie der Antrieb 4, 5 aufgebaut ist. Tatsächlich setzt sich der zusätzliche Antrieb 7, 8 ebenfalls aus einem Elektromotor 7 und einer Abtriebsscheibe 8 zusammen. Wie im Falle des Antriebes 4, 5 ist der Elektromotor 7 an seiner Abtriebswelle mit einer Schnecke ausgerüstet, die mit einer außenumfangseitigen Verzahnung der Abtriebsscheibe 8 kämmt, um die Abtriebsscheibe 8 um ihre Achse im Uhrzeigersinn oder im Gegenuhrzeigersinn zu verschwenken.

Bei dem zusätzlichen Antrieb 7, 8 handelt es sich im Ausführungsbeispiel um einen Sicherungsantrieb. Der Sicherungsantrieb kann als Kindersicherungsantrieb und/oder Diebstahlsicherungsantrieb fungieren. Im Ausführungsbeispiel handelt es sich bei dem zusätzlichen Antrieb 7, 8 bzw. Sicherungsantrieb um einen Kindersicherungsantrieb. Dieser arbeitet auf einen Verriegelungshebel 10, welcher um seine Achse verschwenkbar im Schlossgehäuse gelagert ist. Der Verriegelungshebel 10 kann im Wesentlichen in eine Stellung "entriegelt" oder in die Position "verriegelt" entsprechend den Fig. 1 bis 3 überführt werden.

Tatsächlich befindet sich der Verriegelungshebel 10 durchweg in seiner Stellung "verriegelt", weil insofern eine Entriegelungssperre realisiert ist, wie nachfolgend noch näher erläutert wird. Nur dann, wenn der sogenannte Notöffnungsbetrieb erfolgt, wird typischerweise der Verriegelungshebel 10 in seine Stellung "entriegelt" überführt, so dass in diesem (seltenen) Fall ein Betätigungshebelwerk bzw. eine Betätigungshebelkette 12 wirksam ist und das Gesperre mechanisch öffnen kann. Wie zuvor bereits erläutert, korrespondiert die Notöffnung zu einer Uhrzeigersinnbewegung der Abtriebsscheibe 5.

Zum weiteren grundsätzlichen Aufbau gehört noch das bereits angesprochene Betätigungshebelwerk bzw. die Betätigungshebelkette 12. Das Betätigungshebelwerk 12 weist neben einem Stellhebel 12 zusätzlich noch einen Kupplungshebel auf, welcher je nach seiner Position mit dem Auslösehebel 1 wechselwirkt oder nicht. Der Stellhebel bzw. Verbindungshebel 12 und der Kupplungshebel sind dann noch über einen Zwischenhebel mechanisch mit dem Auslösehebel 1 verbindbar, und zwar je nach Stellung des Kupplungshebels.

Befindet sich die Betätigungshebelkette 12 in ihrer Stellung "verriegelt", so ist die Betätigungshebelkette 12 mechanisch unterbrochen und liegt keine durchgängige mechanische Verbindung beispielsweise von einem Türaußengriff oder Türinnengriff bis hin zum Auslösehebel 1 vor. Dagegen korrespondiert die Position "entriegelt" der Betätigungshebelkette 12 dazu, dass der Auslösehebel 1 über die Betätigungshebelkette 12 mechanisch zum Öffnen des Gesperres beaufschlagt werden kann. Das ist im Ausführungsbeispiel nur dann der Fall und nur dann möglich, wenn eine sogenannte Notöffnung erfolgt oder erfolgen soll.

Der zusätzliche Antrieb 7, 8 bzw. Kindersicherungsantrieb ist mechanisch mit dem Stellhebel 12 verbunden. Tatsächlich ist der Stellhebel 12 gelenkig an die Abtriebsscheibe 8 des zusätzlichen Antriebes 7, 8 angeschlossen. Über den an den zusätzlichen Antrieb 7, 8 angeschlossenen Stellhebel 12 arbeitet der betreffende zusätzliche Antrieb 7, 8 auf den Kupplungshebel des Betätigungshebelwerkes 12.

Dazu verfügt der Stellhebel 12 im Detail über einen Verriegelungszapfen 11, der in eine zugehörige Ausnehmung am Verriegelungshebel 10 eingreift. Auf diese Weise kann der Stellhebel 12 den Verriegelungshebel 10 verschwenken, beispielsweise in die Positionen "verriegelt" oder "entriegelt" überführen und hierdurch die Kindersicherungsfunktion umsetzen.

Man erkennt, dass der zusätzliche Antrieb 7, 8 bei in Stellung "verriegelt" befindlichem Betätigungshebelwerk 12 einen Sensor beaufschlagt. Bei diesem Sensor kann es sich um einen Kindersicherungssensor bzw. Kindersicherungsschalter handeln. Nur dann, wenn der fragliche Sensor beaufschlagt wird, wird das einleitend bereits angesprochene Öffnungssignal erzeugt, welches dazu führt, dass der Antrieb 4, 5 zum elektrischen Öffnen des Gesperres bestromt wird. Das heißt, der elektrische Öffnungsvorgang des Gesperres setzt voraus, dass ein Signal des Sensors seitens einer nicht dargestellten Steuereinheit registriert wird, an welche der Sensor angeschlossen ist.

Die Beaufschlagung des Sensors setzt voraus, dass der zusätzliche Antrieb 7, 8 von seiner Position "aus bzw. Kindersicherung aus" entsprechend der Darstellung in der Fig. 1 beim Übergang zur Fig. 2 schließlich die Stellung nach der Fig. 3 erreicht, welche zur Position "ein bzw. Kindersicherung ein" korrespondiert. Erst wenn der zusätzliche Antrieb 7, 8 diese Stellung nach Fig. 3 erreicht hat, erfährt auch der Sensor eine entsprechende Beaufschlagung und kann der Antrieb 4, 5 das Gesperre elektrisch öffnen.

Auf diese Weise stellt die Erfindung sicher, dass einerseits der Verriegelungshebel 10 definitiv seine Position "verriegelt" einnimmt bzw. beibehält, weil die mit dem Übergang von der Position "aus" zur Stellung "ein" verbundene Gegenuhrzeigersinnbewegung der Abtriebsscheibe 8 des zusätzlichen Antriebes 7, 8 dazu korrespondiert, dass der Verriegelungshebel 10 um seine Achse bedarfsweise im Uhrzeigersinn verschwenkt wird, wie dies beim Übergang von der Fig. 1 zur Fig. 2 deutlich wird. Zugleich wird bei dieser Bewegung des zusätzlichen Antriebes 7, 8 die Betätigungshebelkette 12 in ihre Stellung "verriegelt" überführt, in welcher keine durchgängige mechanische Verbindung zum Auslösehebel 1 besteht. Etwaige mechanische Beaufschlagungen der Betätigungshebelkette 12 können also nicht in eine ungewollte Öffnung des Gesperres münden. Das auf diese Weise erzeugte Signal des Sensors wird nun als Öffnungssignal interpretiert und sorgt dafür, dass der Antrieb 4, 5 das Gesperre elektrisch öffnet.

Nach Erreichen der Position "ein" entsprechend der Fig. 3 seitens des zusätzlichen Antriebes 7, 8 kommt ein federbelasteter Rücklauf zum Einsatz, mit welchem der zusätzliche Antrieb 7, 8 ausgerüstet ist. Dieser federbelastete Rücklauf sorgt dafür, dass die Abtriebsscheibe 8 eine geringfügige Uhrzeigersinnbewegung um ihre Achse vollführt, die von einer Feder in oder an der Abtriebsscheibe 8 hervorgerufen wird. Dadurch wird die Betätigungshebelkette 12 bedarfsweise mechanisch geschlossen bzw. mag in ihre Position "entriegelt" übergehen, wie dies ein Pfeil in der Fig. 3 andeutet. Wie bereits erläutert, wird der zusätzliche Antrieb 7, 8 in der Regel fernbedienbar beaufschlagt, so dass das beschriebene elektrische Öffnen des Gesperres letztendlich berührungslos initiiert werden kann.

## Patentansprüche

1. Kraftfahrzeugtürverschluss, mit einem Gesperre, einer Betätigungshebelkette (12) und einem Antrieb (4, 5) zum elektrischen Öffnen des Gesperres, wobei ein zusätzlicher Antrieb (7, 8) vorgesehen ist, welcher die Betätigungshebelkette (12) bedarfsweise in ihre Stellung "verriegelt" überführt, in der die Betätigungshebelkette (12) mechanisch unterbrochen ist, **dadurch gekennzeichnet, dass**
- die Betätigungshebelkette (12) durchweg ihre Position "verriegelt" beibehält und erst wenn die Position "verriegelt" der Betätigungshebelkette erreicht ist, ein Öffnungssignal für den Antrieb (4, 5) zum elektrischen Öffnen des Gesperres erzeugt wird, wobei
- nur im Falle einer Notöffnung bzw. im Crashfall die Betätigungshebelkette (12) wirksam ist und zuvor in ihre Stellung "entriegelt" überführt wird, in der das Gesperre mechanisch über die Betätigungshebelkette (12) geöffnet werden kann, damit beispielsweise Rettungspersonal eine zugehörige Kraftfahrzeugtür öffnen kann.

2. Kraftfahrzeugtürverschluss nach Anspruch 1, **dadurch gekennzeichnet, dass** der zusätzliche Antrieb (7, 8) einen Elektromotor (7) und eine Abtriebsscheibe (8) aufweist.

3. Kraftfahrzeugtürverschluss nach Anspruch 1 oder 2, **dadurch gekennzeichnet, dass** der zusätzliche Antrieb (7, 8) über einen angeschlossenen Stellhebel (12) auf einen Kupplungshebel des Betätigungshebelwerkes (12) arbeitet.

4. Kraftfahrzeugtürverschluss nach Anspruch 3, **dadurch gekennzeichnet, dass** der Stellhebel (12) mit einem Verriegelungszapfen (11) zum Eingriff in eine Ausnehmung an einem Verriegelungshebel (10) ausgerüstet ist.

5. Kraftfahrzeugtürverschluss nach Anspruch 3 oder 4, **dadurch gekennzeichnet, dass** der Stellhebel (12) bzw. der Kupplungshebel mit einem Betätigungszapfen zum Eingriff in eine Ausnehmung eines Zwischenhebels ausgerüstet ist.

6. Kraftfahrzeugtürverschluss nach einem der Ansprüche 1 bis 5, **dadurch gekennzeichnet, dass** der zusätzliche Antrieb (7, 8) als Sicherungsantrieb (7, 8), beispielsweise Kindersicherungs- und/oder Diebstahlsicherungsantrieb, ausgebildet ist.

7. Kraftfahrzeugtürverschluss nach einem der Ansprüche 1 bis 6, **dadurch gekennzeichnet, dass** der zusätzliche Antrieb (7, 8) bei in Stellung "verriegelt" befindlichem Betätigungshebelwerk (12) einen Sensor beaufschlagt.

8. Kraftfahrzeugtürverschluss nach Anspruch 7, **dadurch gekennzeichnet, dass** der Sensor als Kindersicherungssensor ausgebildet ist und in Verbindung mit einer Steuereinheit das Öffnungssignal erzeugt.

9. Kraftfahrzeugtürverschluss nach einem der Ansprüche 1 bis 8, **dadurch gekennzeichnet, dass** der zusätzliche Antrieb (7, 8) fernbedienbar ausgebildet ist.

10. Kraftfahrzeugtürverschluss nach einem der Ansprüche 1 bis 9, **dadurch gekennzeichnet, dass** der zusätzliche Antrieb (7, 8) mit einem federbelasteten Rücklauf ausgerüstet ist.

## Claims

1. Motor vehicle door latch with a locking mechanism, operating lever chain (12) and a drive (4, 5) to electrically open the locking mechanism, whereby an additional drive (7, 8) is provided that transfers the operating lever chain (12) as required to its "locked" position where the operating lever chain (12) is interrupted mechanically, **characterized in that**
-- the operating lever chain (12) consistently retains its "locked" position and only once the "locked" position of the operating lever chain is reached, is an opening signal generated for the drive (4, 5) to open the locking mechanism electrically, whereby
- only in the event of an emergency opening or in the case of a crash, is the operating lever chain (12) effective and transferred prior to this to its "unlocked" position, where the locking mechanism can be opened mechanically by means of the operating lever chain (12) so that for example rescue personnel can open the respective motor vehicle door.

2. Motor vehicle door latch according to claim 1, **characterized in that** the additional drive (7, 8) demonstrates an electric motor (7) and a drive pulley (8).

3. Motor vehicle door latch according to claim 1 or 2, **characterized in that** the additional drive (7, 8) acts via a connected control lever (12) on a clutch lever of the operating lever (12).

4. Motor vehicle door latch according to claim 3, **characterized in that** the control lever (12) is equipped with a locking pin (11) to engage in a recess on a locking lever (10).

5. Motor vehicle door latch according to claim 3 or 4, **characterized in that** the control lever (12) or clutch lever is equipped with an actuation pin to engage in a recess on an intermediate lever.

6. Motor vehicle door latch according to one of the claims 1 to 5, **characterized in that** the additional drive (7, 8) is designed as a security drive (7, 8), for instance child lock and/or anti-theft drive.

7. Motor vehicle door latch according to one of the claims 1 to 6, **characterized in that** the additional drive (7, 8) acts upon a sensor when the operating lever (12) is in the "locked" position.

8. Motor vehicle door latch according to claim 7, **characterized in that** the sensor is designed as a child lock sensor and generates the opening signal in conjunction with a control unit.

9. Motor vehicle door latch in accordance with one of the claims 1 to 8, **characterized in that** the additional drive (7, 8) is designed so that is can be controlled remotely.

10. Motor vehicle door latch according to one of the claims 1 to 9, **characterized in that** the additional drive (7, 8) is equipped with a spring-loaded return travel (16).

## Revendications

1. Fermeture de porte de véhicule à moteur, comprenant un mécanisme de verrouillage, une chaîne (12) à levier d'actionnement et un entraînement (4, 5) pour ouvrir électriquement le mécanisme de verrouillage, sachant qu'un entraînement supplémentaire (7, 8) est prévu, qui transfère suivant besoin la chaîne (12) à levier d'actionnement sur sa position « verrouillée » dans laquelle la chaîne (12) à levier d'actionnement est interrompue mécaniquement, **caractérisée en ce que**
- la chaîne (12) à levier d'actionnement conserve constamment sa position « verrouillée » et que ce n'est que lorsque la position « verrouillée » de la chaîne à levier d'actionnement est atteinte qu'un signal d'ouverture, destiné à l'entraînement (4, 5) pour ouvrir électriquement le mécanisme de verrouillage, est généré.
- uniquement en cas d'ouverture d'urgence ou en cas de collision la chaîne (12) à levier d'actionnement est opérante et qu'elle est auparavant amenée sur sa position « déverrouillée » sur laquelle le mécanisme de verrouillage peut être ouvert via la chaîne (12) à levier d'actionnement, afin par exemple que le personnel de sauvetage puisse ouvrir une porte afférente du véhicule à moteur.

2. Fermeture de porte de véhicule à moteur selon la revendication 1, **caractérisée en ce que** l'entraînement supplémentaire (7, 8) présente un moteur électrique (7) et une poulie de sortie (8).

3. Fermeture de porte de véhicule à moteur selon la revendication 1 ou 2, **caractérisée en ce que** l'entraînement supplémentaire (7, 8) agit, via un levier de réglage (12) raccordé, sur un levier d'accouplement du mécanisme (12) à levier d'actionnement.

4. Fermeture de porte de véhicule à moteur selon la revendication 3, **caractérisée en ce que** le levier de réglage (12) est équipé d'un tenon de verrouillage (11) servant à engrener dans un évidement ménagé sur un levier de verrouillage (10).

5. Fermeture de porte de véhicule à moteur selon la revendication 3 ou 4, **caractérisée en ce que** le levier de réglage (12) et/ou le levier d'accouplement est équipé d'un tenon d'actionnement destiné à engrener dans un évidement ménagé sur un levier intermédiaire.

6. Fermeture de porte de véhicule à moteur selon l'une des revendications 1 à 5, **caractérisée en ce que** l'entraînement supplémentaire (7, 8) est configuré comme entraînement de sécurisation (7, 8), par ex. comme entraînement de protection enfant et/ou comme entraînement d'antivol.

7. Fermeture de porte de véhicule à moteur selon l'une des revendications 1 à 6, **caractérisée en ce que** l'entraînement supplémentaire (7, 8), lorsque le mécanisme (12) à levier d'actionnement se trouve en position « verrouillée », agit sur un capteur.

8. Fermeture de porte de véhicule à moteur selon la revendication 7, **caractérisée en ce que** le capteur est configuré en capteur de protection enfant et qu'en liaison avec une unité de commande il génère le signal d'ouverture.

9. Fermeture de porte de véhicule à moteur selon l'une des revendications 1 à 8, **caractérisée en ce que** l'entraînement supplémentaire (7, 8) est configuré télécommandable.

10. Fermeture de porte de véhicule à moteur selon l'une des revendications 1 à 9, **caractérisée en ce que** l'entraînement supplémentaire (7, 8) est configuré avec course de retour sous contrainte ressort.
